# EUROPÄISCHE PATENTSCHRIFT

(11) **EP 3 128 487 B1**
(45) Veröffentlichungstag und Bekanntmachung des Hinweises auf die Patenterteilung: **12.09.2018**
(21) Anmeldenummer: 16190783.7
(22) Anmeldetag: 10.10.2013
(51) Int. Cl.: G07C 9/00

(54) **ELEKTRONISCHER SCHLÜSSEL**
ELECTRONIC KEY
CLE ELECTRONIQUE

(30) Priorität: 31.10.2012 DE 102012110444
(43) Veröffentlichungstag der Anmeldung: 08.02.2017
(62) Teilanmeldung aus: 13187994.2
(73) Patentinhaber: Huf Hülsbeck & Fürst GmbH & Co. KG, 42551 Velbert (DE)
(72) Erfinder: KOZIOL, Miroslaw, 42279 Wuppertal (DE)
(74) Vertreter: Zenz Patentanwälte Partnerschaft mbB

(56) Entgegenhaltungen:
- EP-A2- 2 221 774
- DE-C1- 19 964 166
- US-A1- 2012 050 962

## Beschreibung

Die Erfindung richtet sich auf einen elektronischen Schlüssel, aufweisend wenigstens ein Gehäuseelement, in welchem ein elektrisches und/oder elektronisches Bauelement angeordnet ist und welches wenigstens einen Tastenaufnahmeabschnitt aufweist, und zumindest ein Tastenelement mit wenigstens einer Taste, die auf ihrer dem Gehäuseelement zugewandten Seite mit einem zur Betätigung des im Gehäuseelement angeordneten Bauelements dienenden Verlängerungsansatz versehen ist, wobei der zumindest eine Tastenaufnahmeabschnitt auf einer der beiden Oberseite und Unterseite des wenigstens einen Gehäuseelements verbindenden Längsseiten ausgeformt ist, wobei das zumindest eine Tastenelement an dem wenigstens einen Gehäuseelement angebracht ist und den zumindest einen Tastenaufnahmeabschnitt überdeckt, wobei an der das Tastenelement aufweisenden Längsseite des Gehäuseelements ein klammerartig ausgebildetes Halteelement vorgesehen ist, das an dem Gehäuseelement befestigt ist und dabei das Tastenelement an dem Gehäuseelement festlegt, wobei das Gehäuseelement an der das Tastenelement aufweisenden Längsseite einen vom Gehäuseelement vorstehenden und U-förmig ausgebildeten Halterahmen aufweist, der zur Oberseite oder Unterseite einseitig offen ist und mit dem das Halteelement zur Befestigung an dem Gehäuseelement zusammenwirkt, und wobei der Halterahmen zumindest an seinen sich von Oberseite zur Unterseite erstreckenden Abschnitten mit Halteausnehmungen ausgebildet ist, wobei im zusammengebauten Zustand des Schlüssels das Halteelement mit komplementär zu den Halteausnehmungen an den Stirnenden des Halteelements ausgebildeten Halteansätzen in die Halteausnehmungen eingeschoben ist.

Ein elektronischer Schlüssel der eingangs bezeichneten Art ist beispielsweise aus der US 2012/0050962 bekannt.

Die EP 2 221 774 A2 offenbart einen elektronischen Schlüssel für zum Beispiel Kraftfahrzeuge. Zwischen jeder der Tasten und einem zugehörigen Schalter des Schlüssels ist ein elastischer Puffer angeordnet, der gleichzeitig mit einer Dichtung für das Gehäuse ausgebildet sein kann.

Ferner ist beispielsweise aus der DE 101 21 045 A1 ein Gehäuseelement für einen elektronischen Schlüssel bekannt. Im Inneren des Gehäuseelements sind elektrische und elektronische Bauteile auf einer Platine angeordnet. Das Gehäuseelement weist auf seiner Oberseite eine Gehäusedurchgangsöffnung auf, die durch ein elastisches Tastenelement abdeckbar ist. Das Tastenelement kann als Tastenfeld mit mehreren Tasten ausgebildet sein. Dabei sind die Tasten an ihrer dem Inneren des Gehäuseelementes zugewandten Seite jeweils mit einem Verlängerungsansatz versehen, durch den ein als Schaltelement ausgebildetes Bauteil auf der Platine betätigbar ist, wenn die Taste betätigt und dabei in Richtung des Inneren des Gehäuseelements gedrückt wird.

Ein solcher bekannter elektronischer Schlüssel kommt heutzutage standardmäßig bei Kraftfahrzeugen zum Einsatz und wird dazu verwendet, um das Öffnen oder Schließen des Kraftfahrzeugs und/oder eines Kofferraumes des Kraftfahrzeugs leichter vornehmen zu können. Jedoch weisen die aus dem Stand der Technik bekannten elektronischen Schlüssel den Nachteil auf, dass sie nicht bedienungsfreundlich sind. Durch die Anordnung der Tasten auf der Ober- und/oder Unterseite des Gehäuseelements kommt es immer wieder zu einer ungewünschten Betätigung einer Taste, insbesondere wenn der Schlüssel zum Beispiel in der Hosentasche mittransportiert wird. Auch stellt die Befestigung der Tasten insbesondere dann ein Problem dar, wenn die Batterie des elektronischen Schlüssels getauscht oder wenn auf einen im oder am Gehäuseelement angebrachten Notschlüssel zugegriffen werden soll, denn hierbei besteht in beiden Fällen die Gefahr, dass sich einzelne Tasten vom Gehäuseelement lösen können.

Der Erfindung liegt die Aufgabe zugrunde eine Lösung zu schaffen, die auf konstruktiv einfache Weise und kostengünstig einen elektronischen Schlüssel bereitstellt, der die bekannten Probleme vermeidet, der eine verbesserte Haptik aufweist und der zugleich eine einwandfreie Bedienung gewährleistet.

Bei einem elektronischen Schlüssel der eingangs bezeichneten Art wird die Aufgabe erfindungsgemäß dadurch gelöst, dass die Tastenaufnahmeabschnitte von einem elastisch ausgebildeten Dichtungselement gebildet sind, so dass bei Betätigung einer Taste das Dichtungselement eine Rückstellkraft auf die Taste ausübt und diese wieder in ihre Ausgangsposition zurückbringt, und das Halteelement an seiner dem Halterahmen zugewandten Längskante wenigstens einen Rückhalteansatz aufweist, der sich senkrecht vom Halteelement in Richtung des Gehäuseelementes erstreckt und mit diesem zusammenwirken kann.

Vorteilhafte und zweckmäßige Ausgestaltungen und Weiterbildungen der Erfindung ergeben sich aus den Unteransprüchen.

Durch die Erfindung wird ein elektronischer Schlüssel zur Verfügung gestellt, welcher sich durch eine einfache und kompakte Bauweise bei gleichzeitiger Bedienung mit einem hohen Komfort auszeichnet. Dadurch, dass die Tasten des Tastenelements erfindungsgemäß auf den Längsseiten des Gehäuseelements und nicht wie im Stand der Technik auf Ober- und/oder Unterseite des Gehäuseelements angeordnet und angebracht sind, wird eine unbeabsichtigte Betätigung der Tasten vermieden. Dabei kann das Gehäuseelement ein- oder mehrteilig ausgebildet sein, wobei bei einer mehrteiligen Ausführung Befestigungsmittel vorgesehen sind, um die einzelnen Gehäuseelemente miteinander zu verbinden und aneinander zu befestigen. Ferner wird durch die erfindungsgemäße Anordnung der Tasten an den Längsseiten des Gehäuseelements auf der Oberseite und/oder der Unterseite des Gehäuseelements Platz geschaffen, der zur Anbringung von anderen Elementen genutzt werden kann. Auch wird durch die Erfindung die Möglichkeit geschaffen, dass nunmehr mehr Tasten vorgesehen sein können, denn der Einbauraum an den Längsseiten des Gehäuseelements bietet Platz für mehr Tasten, als auf der Ober- und Unterseite standardmäßig vorgesehen ist.

Die Erfindung sieht vor, dass an der das Tastenelement aufweisenden Längsseite des Gehäuseelements ein klammerartig ausgebildetes Halteelement vorgesehen ist, das an dem Gehäuseelement befestigt ist und dabei das Tastenelement an dem Gehäuseelement festlegt. Auf diese Weise wird effektiv verhindert, dass bei einem Zugriff auf den Notschlüssel oder bei einem Batteriewechsel Einfluss auf die Befestigung der Tasten genommen wird. Das Halteelement sorgt für die gewünschte sichere Anbringung bzw. Arretierung der Tasten bzw. Tastenelemente am Gehäuseelement.

Eine konstruktiv besonders einfache und kostengünstige Möglichkeit zur Fixierung des Halteelements besteht bei der Erfindung darin, dass das Gehäuseelement an der das Tastenelement aufweisenden Längsseite einen vom Gehäuseelement vorstehenden und U-förmig ausgebildeten Halterahmen aufweist, der zur Oberseite oder Unterseite einseitig offen ist und mit dem das Halteelement zur Befestigung an dem Gehäuseelement zusammenwirkt. Das Halteelement ist somit über den Halterahmen an dem Gehäuseelement angebracht.

Besonders günstig zur Anbringung des Halteelements am Halterahmen ist es, wenn Halteelement und Halterahmen eine formschlüssige Verbindung eingehen, was bei der Erfindung dadurch realisiert wird, indem der Halterahmen zumindest an seinen sich von Oberseite zur Unterseite erstreckenden Abschnitten mit Halteausnehmungen ausgebildet ist, wobei im zusammengebauten Zustand des Schlüssels das Halteelement mit komplementär zu den Halteausnehmungen an den Stirnenden des Halteelementes ausgebildeten Halteansätzen in die Halteausnehmungen eingeschoben ist. Somit wird das Halteelement mit seinen Halteansätzen zur Anbringung an dem Gehäuseelement in die als Nuten ausgebildeten Halteausnehmungen eingebracht.

Im Hinblick auf eine formschlüssige Verbindung weist das Halteelement erfindungsgemäß an seiner dem Halterahmen zugewandten Längskante den wenigstens einen Rückhalteansatz auf.

Zur Unterstützung der vorstehend genannten formschlüssigen Verbindung sieht die Erfindung in weiterer Ausgestaltung vor, dass im zusammengebauten Zustand des Schlüssels der wenigstens eine Rückhalteansatz des Halteelements einen am Gehäuseelement angeformten und eine Bewegung des Halteelements in Richtung der Oberseite des Gehäuseelements verhindernden Festlegeansatz hintergreift.

Um im zusammengebauten Zustand des Schlüssels die Bewegungsfreiheit des Halteelements bewusst und beabsichtigt noch weiter einzuschränken, damit das Tastenelement an dem Gehäuseelement sicher festgelegt ist, ist es in Ausgestaltung der Erfindung von besonderem Vorteil, wenn das Halteelement an seiner der offenen Seite des Halterahmens zugewandten Längskante wenigstens einen Klemmansatz aufweist, der nach Art eines Winkelbauteils ausgebildet ist, dessen erster Schenkel sich senkrecht vom Halteelement in Richtung des Gehäuseelements und dessen zweiter Schenkel sich senkrecht zum ersten Schenkel in Richtung der den Halterahmen aufweisenden Längskante des Halteelements erstreckt.

In diesem Zusammenhang ist es dann von Vorteil, wenn im zusammengebauten Zustand des Schlüssels der wenigstens eine als Winkelbauteil ausgebildete Klemmansatz einen an dem Gehäuseelement angeformten Gehäuseansatz hintergreift.

Die Festlegung eines jeweiligen Tastenelements kann auf verschiedene Art und Weise erfolgen. Die Erfindung sieht diesbezüglich in weiterer Ausgestaltung vor, dass eine jeweilige Taste mit Rückhalteabschnitten versehen ist, die sich auf ihrer dem Gehäuseelement zugewandten Seite im Abstand zu dieser und parallel zur Betätigungsfläche der Taste erstrecken.

Die an einem Verlängerungsansatz ausgebildeten Rückhalteabschnitte der Tasten können mit dem Gehäuseelement oder dem Halteelement zusammenwirken, damit insgesamt das entsprechende Tastenelement am Gehäuseelement gehalten ist. Erfindungsgemäß ist hierzu vorgesehen, dass das Halteelement komplementär zu entsprechenden Rückhalteabschnitten einer jeweiligen Taste ausgebildete Verriegelungsstege aufweist, die im zusammengebauten Zustand des Schlüssels zumindest die Rückhalteabschnitte einer jeweiligen Taste zwischen sich und dem Gehäuseelement verspannen und festklemmen.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 einen erfindungsgemäßen elektronischen Schlüssel in perspektivischer Ansicht,
Figur 2 den erfindungsgemäßen elektronischen Schlüssel in einer anderen perspektivischen Ansicht,
Figur 3 eine Einzelteildarstellung des erfindungsgemäßen elektronischen Schlüssels,
Figur 4 ein Gehäuseelement des erfindungsgemäßen elektronischen Schlüssels in einer perspektivischen Schnittansicht,
Figur 5 das Gehäuseelement mit daran angeordneten Tastenelementen in einer perspektivischen Schnittansicht,
Figur 6 das Gehäuseelement, die daran angeordneten Tastenelemente und an den Längsseiten des Gehäuseelements angebrachte und die Tastenelemente festlegende Halteelemente in einer perspektivischen Schnittansicht,
Figur 7 den erfindungsgemäßen elektronischen Schlüssel im zusammengebauten Zustand in einer Querschnittsansicht und
Figur 8 den erfindungsgemäßen elektronischen Schlüssel im zusammengebauten Zustand in einer anderen Querschnittsansicht.

In den Figuren 1 bis 8 ist ein elektronischer Schlüssel 1 bzw. einzelne Bauteile des elektronischen Schlüssels 1 gezeigt, der einer schlüssellosen Aktivierung einer Schließvorrichtung eines Kraftfahrzeuges dient. Der elektronische Schlüssel 1 umfasst ein Gehäuseelement 2, welches in dem Ausführungsbeispiel einteilig ausgeführt ist, wobei auch ein mehrteiliges und zum Beispiel aus Ober- und Unterteil bestehendes Gehäuseelement in alternativer Ausführung denkbar ist. Üblicherweise ist im Inneren des Gehäuseelements 2 ein elektrisches und/oder elektronisches Bauelement angeordnet, das durch ein am Gehäuseelement 2 festgelegtes Tastenelement 3 betätigt werden kann. In dem in den Figuren dargestellten Ausführungsbeispiel ist das Tastenelement 3 als Tastenfeld sowohl mit nur einer Taste 3a als auch mit drei Tasten 3b ausgeführt, wobei eine davon abweichende Anzahl an Tasten für das Tastenelement 3 durchaus denkbar ist. Die Betätigung der Taste 3a schaltet hierbei je nach Status des Warnblinklichts das Warnblinklicht entweder ein oder aus. Demgegenüber bieten die verschiedenen einzelnen Tasten 3b unterschiedliche Funktionen, wie beispielsweise das Öffnen und Verriegeln einer Verschlussvorrichtung des Kraftfahrzeugs und das Öffnen des Kofferraumes, wie die auf den Tasten 3b angeordneten Symbole andeuten. Somit umfasst der elektronische Schlüssel 1 zumindest ein Tastenelement 3 mit wenigstens einer Taste 3a oder 3b. Dabei weisen die Tasten 3a und 3b auf ihrer Rückseite, d.h. auf ihrer dem Gehäuseelement 2 zugewandten Seite einen Verlängerungsansatz 4 auf, welcher der Betätigung des im Inneren des Gehäuseelements 2 angeordneten Bauelements dient und nach Art eines Stößels ausgebildet ist. Damit der jeweilige Verlängerungsansatz 4 auch mit dem im Inneren des Gehäuseelements 2 angeordneten Bauelement zusammenwirken kann und dennoch das Innere des Gehäuseelements 2 gegenüber Feuchtigkeit geschützt ist, weist das Gehäuseelement 2 entsprechende Tastenaufnahmeabschnitte 5 auf, in denen eine jeweilige Taste 3a, 3b angeordnet ist. In den Figuren sind die Tastenaufnahmeabschnitte 5 von einem an das Gehäuseelement 2 angespritzten und elastisch ausgebildeten Dichtungselement 6 gebildet, damit keine Feuchtigkeit in das Innere des Gehäuseelements 2 eindringen kann. Aus Gründen der Übersichtlichkeit sind lediglich in Figur 4 alle Tastenaufnahmeabschnitte 5 und alle Dichtungselemente 6 mit Bezugszeichen versehen. Ein jeweiliges Dichtungselement 6 kann in einem Spritzgussverfahren gemeinsam mit dem Gehäuseelement 2 hergestellt werden, wobei mittels Zweikomponenten-Spritzgießen unterschiedliche und sogar Kunststoffe mit gegensätzlichen Eigenschaften für das Gehäuseelement 2 und das Dichtungselement 6 verwendet werden können.

Erfindungsgemäß sind die Tastenaufnahmeabschnitte 5 auf den die Oberseite 7a mit der Unterseite 7b (siehe zum Beispiel Figur 2) des Gehäuseelements 2 verbindenden Längsseiten 8a und 8b (siehe zum Beispiel Figuren 1 und 2) ausgeformt. Da ein jeweiliger Verlängerungsansatz 4 eines Tastenelements 3 mit dem im Inneren des Gehäuseelements 2 angeordneten Bauelement zusammenwirkt, ist ersichtlich, dass das Tastenelement 3 auf einer jeweiligen Längsseite 8a oder 8b an dem Gehäuseelement 2 angebracht ist, wobei das Tastenelement 3 entsprechende Tastenaufnahmeabschnitte 5 überdeckt, wie es beispielsweise in den Figuren 1, 2 und 6 dargestellt ist.

Während den Figuren 1 und 2 der elektronische Schlüssel 1 im zusammengebauten Zustand zu entnehmen ist, zeigt Figur 3 eine perspektivische Einzelteilansicht des elektronischen Schlüssels 1. In den Figuren 4 bis 6 sind dann verschiedene Schnittdarstellungen des elektronischen Schlüssels 1 bzw. einzelner Bauteile des Schlüssels 1 gezeigt. In Figur 4 ist lediglich das Gehäuseelement 2 in einer perspektivischen Schnittansicht gezeigt. In Figur 5 sind zusätzlich zu dem Gehäuseelement 2 die daran angeordneten Tastenelementen 3 gezeigt, wobei die Tastenelemente 3 erst in Figur 6 mit Hilfe jeweiliger Halteelemente 9a und 9b an den entsprechenden Längsseiten 8a, 8b des Gehäuseelements 2 festgelegt sind, worauf nachstehend noch im Detail eingegangen wird. Die Figuren 7 und 8 zeigen dann den zusammengebauten elektronischen Schlüssel 1 für verschiedene Querschnittansichten, um das Prinzip der Anbringung der Halteelemente 9a, 9b an dem Gehäuseelement 2 unter gleichzeitiger Festlegung der Tastenelemente 3 an den Längsseiten 8a, 8b zu verdeutlichen.

Wie vorstehend angedeutet, ist das klammerartig ausgebildete Halteelement 9a, 9b an jeweils einer der das Tastenelement 3 aufweisenden Längsseiten 8a, 8b des Gehäuseelements 2 vorgesehen. Ein jeweiliges Halteelement 9a, 9b ist an dem Gehäuseelement 2 befestigt und legt dabei das Tastenelement 3 an dem Gehäuseelement 2 fest. Dabei erstreckt sich das jeweilige Halteelement 9a, 9b im Wesentlichen entlang der gesamten, die Oberseite 7a mit der Unterseite 7b verbindenden Längsseite 8a bzw. 8b des Gehäuseelements 2.

Zur Anbringung der jeweiligen Halteelemente 9a und 9b an dem Gehäuseelement 2 ist an den Längsseiten 8a, 8b des Gehäuseelements 2 jeweils ein Halterahmen 10a und 10b vorgesehen, wie beispielsweise aus den Figuren 4 bis 6 ersichtlich ist. Ein jeweiliger Halterahmen 10a, 10b ist in dem gezeigten Ausführungsbeispiel U-förmig ausgebildet und steht von der entsprechenden Längsseite 8a, 8b des Gehäuseelements 2 vor. Der U-förmig ausgebildete Halterahmen 10a, 10b ist einseitig offen. Dementsprechend kann der Halterahmen 10a, 10b entweder zur Oberseite 7a hin oder aber zur Unterseite 7b hin offen sein. In dem dargestellten Ausführungsbeispiel ist der Halterahmen 10a, 10b zur Oberseite 7a hin offen, so dass das Halteelement 9a, 9b von der Oberseite 7a in Richtung der Unterseite 7b in den Halterahmen 10a, 10b einsteckbar ist, um zur Befestigung an dem Gehäuseelement 2 mit dem Halterahmen 10a, 10b zusammenzuwirken.

Bevor die Halteelemente 9a und 9b an dem Gehäuseelement 2 angebracht werden, werden zur Montage des Schlüssels 1 die Tastenelemente 3 mit ihrem jeweiligen Verlängerungsansatz 4 an den jeweiligen Längsseiten 8a, und 8b entsprechend den Tastenaufnahmeabschnitten 5 in Position gebracht, wie es in Figur 5 gezeigt ist. Um nun die Tastenelemente 3 an dem Gehäuseelement 2 anzubringen, werden die Halteelemente 9a und 9b in den entsprechenden Halterahmen 10a und 10b eingesteckt, siehe Figur 6. Um dies zu erreichen, weist ein jeweiliger Halterahmen 10a, 10b entsprechende, vorzugsweise nutförmig ausgebildete, Halteausnehmungen 11 auf, die an den sich von Oberseite 7a zur Unterseite 7b erstreckenden Abschnitten des Halterahmens 10a, 10b ausgeformt sind. Aus Gründen der Übersichtlichkeit sind die in dem jeweiligen Halterahmen 10a und 10b ausgeformten Halteausnehmungen 11 nur in Figur 4 mit Bezugszeichen gekennzeichnet.

Damit das jeweilige Halteelement 9a, 9b in den Halteausnehmungen 11 des Halterahmens 10a, 10b des Gehäuseelements 2 gehalten werden kann, weisen die Halteelemente 9a, 9b an ihren Stirnenden 12 jeweils einen Halteansatz 14 (siehe zum Beispiel Figuren 3 und 6) auf, der komplementär zu den Halteausnehmungen 11 ausgebildet ist und der im zusammengebauten Zustand des elektronischen Schlüssels 1 in die entsprechende Halteausnehmung 11 eingeschoben ist. Damit ist das jeweilige Halteelement 9a, 9b in dem entsprechenden Halterahmen 10a, 10b seitlich und in Richtung der Unterseite 7b fixiert. Um jedoch im zusammengebauten Zustand des Schlüssels 1 eine Bewegung der Halteelemente 9a, 9b in Richtung der Oberseite 7a zu verhindern, wodurch sich ein jeweiliges Halteelement 9a, 9b vom Gehäuseelement 2 lösen könnte und dadurch die Tastenelemente 3 freigeben würde, sind Fixierungsmittel vorgesehen, die nachstehend erläutert werden.

Die Halteelemente 9a und 9b weisen jeweils an ihren Längskanten 15, welche jeweils dem entsprechenden Halterahmen 10a, 10b zugewandt ist (mit Bezug auf die Figuren somit die untere Längskante), zwei Rückhalteansätze 16 auf, wobei es auch ausreichend ist, wenn wenigstens ein Rückhalteansatz 16 vorgesehen ist. Die Rückhalteansätze 16 erstrecken sich senkrecht vom jeweiligen Halteelement 9a, 9b in Richtung des Gehäuseelements 2 (siehe zum Beispiel Figur 3) und wirken im zusammengebauten Zustand des Schlüssels 1 mit dem Gehäuseelement 2 zusammen. Zum Zwecke des Zusammenwirkens weist das Gehäuseelement 2 komplementär zu den Rückhalteansätzen 16 angeformte Festlegeansätze 17 (siehe beispielsweise Figur 3 oder 8) auf, die im zusammengebauten Zustand des Schlüssels 1 von den Rückhalteansätzen 16 der Halteelemente 9a, 9b hintergriffen werden, so dass eine Bewegung der Halteelemente 9a, 9b in Richtung der Oberseite 7a des Gehäuseelements 2 verhindert wird.

Damit die Halteelemente 9a, 9b nach dem Zusammenbau des elektronischen Schlüssels 1 weder in Richtung der Oberseite 7a noch in Richtung der Unterseite 7b des Gehäuseelements 2 bewegbar sind, ist neben den mit den Rückhalteansätzen 16 zusammenwirkenden Festlegeansätzen 17 vorgesehen, dass die jeweiligen Halteelemente 9a, 9b wenigstens einen Klemmansatz 18 aufweisen. Wie beispielsweise Figur 3 zu entnehmen ist, weisen die Halteelemente 9a, 9b in der dargestellten Ausführungsform jeweils zwei Klemmansätze 18 auf, die an der der offenen Seite des Halterahmens 10a, 10b zugewandten Längskante 19, d.h. der der Oberseite 7a des Gehäuseelements 2 zugewandten Längskante 19, vorgesehen sind. Dabei ist ein jeweiliger Klemmansatz 18 nach Art eines Winkelbauteils ausgebildet, wie beispielsweise aus Figur 8 ersichtlich ist. Der erste Schenkel 20 des nach Art eines Winkelbauteils ausgebildeten Klemmansatzes 18 erstreckt sich senkrecht vom jeweiligen Halteelement 9a, 9b in Richtung des Gehäuseelements 2, wohingegen sich der zweite Schenkel 21 des Klemmansatzes 18 senkrecht zum ersten Schenkel 20 in Richtung der den Halterahmen 10a, 10b aufweisenden Längskante 15 des Halteelements 9a, 9b erstreckt. Um nun im zusammengebauten Zustand des Schlüssels 1 eine ungewünschte Bewegung der Halteelemente 9a, 9b in Richtung der Unterseite 7b des Gehäuseelements 2 zu unterbinden, ist erfindungsgemäß vorgesehen, dass das Gehäuseelement 2 entsprechende Gehäuseansätze 22 aufweist, die komplementär zu den als Winkelbauteil ausgebildeten Klemmansätzen 18 ausgeformt sind und die von den Klemmansätzen 18 hintergriffen werden (siehe zum Beispiel Figuren 3 und 8).

Die vorstehende Beschreibung erläuterte die zur Befestigung der Halteelemente 9a und 9b vorgesehenen konstruktiven Merkmale, die sowohl an dem Gehäuseelement 2 als auch an den Halteelementen 9a, 9b selbst ausgebildet sind. Dabei dienen die Halteelemente 9a, 9b dem eigentlichen Zweck, die Tastenelemente 3 sicher an dem Gehäuseelement 2 zu befestigen, so dass die Tastenelemente 3 weder bei einem Batteriewechsel noch bei einer Entnahme eines Notschlüssels sich von dem Gehäuseelement 2 lösen können.

Zur Festlegung der Tastenelemente 3 an dem Gehäuseelement 2 weist eine jeweilige Taste 3a, 3b der Tastenelemente 3 jeweils entsprechende Rückhalteabschnitte 23 auf. Diese Rückhalteabschnitte 23 erstrecken sich auf der dem Gehäuseelement 2 zugewandten Seite des Tastenelements 3 und sind in einem gewissen Abstand von der Betätigungsfläche 24, also der Fläche, welche bei Betätigung einer Taste vom Bediener gedrückt wird, ausgebildet. Die Rückhalteabschnitte 23 sind in Figur 5 dargestellt. Damit die Tastenelemente 3 am Gehäuseelement 2 festgelegt sind, weisen die am Gehäuseelement 2 befestigten Halteelemente 9a, 9b komplementär zu den entsprechenden Rückhalteabschnitten 23 der zugehörigen Taste 3a, 3b ausgebildete Verriegelungsstege 25 auf. Die Verriegelungsstege 25 treten im zusammengebauten Zustand des Schlüssels 1 mit den Rückhalteabschnitten 23 in Wirkverbindung, so dass die Verriegelungsstege 25 die Rückhalteabschnitte 23 einer jeweiligen Taste 3a, 3b zwischen sich und dem Gehäuseelement 2 verspannen und festklemmen. Es sei angemerkt, dass in Figur 6 aus Gründen der Übersichtlichkeit nicht alle Wirkverbindungen bzw. Verriegelungsstege 25 und Rückhalteabschnitte 23 mit Bezugszeichen versehen sind.

Bei der Montage bzw. beim Zusammenbau des elektronischen Schlüssels 1 werden - wie vorstehend bereits angesprochen - zunächst die Tastenelemente 3 an dem Gehäuseelement 2 in Position gebracht und mit ihren Verlängerungsansätzen 4 vor den entsprechenden Tastenaufnahmeabschnitten5 angeordnet. Um die Tastenelemente 3 nun an dem Gehäuseelement 2 anzubringen, werden die Tastenelemente 3 mit einem gewissen Druck in Richtung des Inneren des Gehäuseelements 2 gegen die Kraft der elastischen Dichtungselemente 6 gedrängt, bevor dann die Halteelemente 9a, 9b in den entsprechenden Halterahmen 10a, 10b des Gehäuseelements 2 geschoben werden. Beim Einschieben in den Halterahmen 10a, 10b gelangen dann im letzten Schritt dieses Einschiebe-Vorgangs die Rückhalteansätze 16 und die Klemmansätze 18 der Halteelemente 9a, 9b in Eingriff mit den Festlegeansätzen 17 und Gehäuseansätzen 22 des Gehäuseelements 2, wodurch die Halteelemente 9a, 9b an dem Gehäuseelement 2 sicher fixiert sind und die Rückhalteabschnitten 23 der Tastenelemente 3 mit Hilfe der Verriegelungsstege 25 festklemmen. Dadurch sind die Tastenelemente 3 mit einer gewissen Vorspannung mit Hilfe der Halteelemente 9a, 9b an dem Gehäuseelement 2 derart festgelegt und fixiert, dass eine schlackernde Bewegung der Tastenelemente 3 an dem Gehäuseelement 2 ausgeschlossen ist. Bei Betätigung der Tastenelemente 3 bzw. der Tasten 3a und 3b, bei welcher die Tasten in Richtung des Inneren des Gehäuseelements 2 gedrängt werden, üben die entsprechenden Dichtungselemente 6 eine Rückstellkraft auf die Tasten 3a, 3b aus und bringen diese wieder in ihre Ausgangsposition zurück.

Abschließend sei erwähnt, dass das Gehäuseelement 2 eine Ausnehmung 26 aufweist (siehe zum Beispiel Figur 3), die zur Unterbringung eines mechanischen Notschlüssels vorgesehen ist und in die der Notschlüssel eingeclipst werden kann.

## Patentansprüche

1. Elektronischer Schlüssel (1), aufweisend
wenigstens ein Gehäuseelement (2), in welchem ein elektrisches und/oder elektronisches Bauelement angeordnet ist und welches wenigstens einen Tastenaufnahmeabschnitt (5) aufweist, und
zumindest ein Tastenelement (3) mit wenigstens einer Taste (3a, 3b), die auf ihrer dem Gehäuseelement (2) zugewandten Seite mit einem zur Betätigung des im Gehäuseelement (2) angeordneten Bauelements dienenden Verlängerungsansatz (4) versehen ist,
wobei der zumindest eine Tastenaufnahmeabschnitt (5) auf einer der beiden Oberseite (7a) und Unterseite (7b) des wenigstens einen Gehäuseelements (2) verbindenden Längsseiten (8a, 8b) ausgeformt ist, wobei das zumindest eine Tastenelement (3) an dem wenigstens einen Gehäuseelement (2) angebracht ist und den zumindest einen Tastenaufnahmeabschnitt (5) überdeckt,
wobei an der das Tastenelement (3) aufweisenden Längsseite (8a, 8b) des Gehäuseelements (2) ein klammerartig ausgebildetes Halteelement (9a, 9b) vorgesehen ist, das an dem Gehäuseelement (2) befestigt ist und dabei das Tastenelement (3) an dem Gehäuseelement (2) festlegt,
wobei das Gehäuseelement (2) an der das Tastenelement (3) aufweisenden Längsseite (8a, 8b) einen vom Gehäuseelement (2) vorstehenden und U-förmig ausgebildeten Halterahmen (10a, 10b) aufweist, der zur Oberseite (7a) oder Unterseite (7b) einseitig offen ist und mit dem das Halteelement (9a, 9b) zur Befestigung an dem Gehäuseelement (2) zusammenwirkt, und
wobei der Halterahmen (10a, 10b) zumindest an seinen sich von Oberseite (7a) zur Unterseite (7b) erstreckenden Abschnitten mit Halteausnehmungen (11) ausgebildet ist, wobei im zusammengebauten Zustand des Schlüssels (1) das Halteelement (9a, 9b) mit komplementär zu den Halteausnehmungen (11) an den Stirnenden (12) des Halteelements (9a, 9b) ausgebildeten Halteansätzen (14) in die Halteausnehmungen (11) eingeschoben ist,
**dadurch gekennzeichnet, dass**
dass die Tastenaufnahmeabschnitte (5) von einem elastisch ausgebildeten Dichtungselement (6) gebildet sind, so dass bei Betätigung einer Taste (3a, 3b) das Dichtungselement (6) eine Rückstellkraft auf die Taste (3a, 3b) ausübt und diese wieder in ihre Ausgangsposition zurückbringt, und
dass das Halteelement (9a, 9b) an seiner dem Halterahmen (10a, 10b) zugewandten Längskante (15) wenigstens einen Rückhalteansatz (16) aufweist, der sich senkrecht vom Halteelement (9a, 9b) in Richtung des Gehäuseelements (2) erstreckt und dazu ausgelegt ist mit diesem zusammenzuwirken.

2. Elektronischer Schlüssel (1) nach Anspruch 1, **dadurch gekennzeichnet, dass** im zusammengebauten Zustand des Schlüssels (1) der wenigstens eine Rückhalteansatz (16) des Halteelements (9a, 9b) einen am Gehäuseelement (2) angeformten und eine Bewegung des Halteelements (9a, 9b) in Richtung der Oberseite (7a) des Gehäuseelements (2) verhindernden Festlegeansatz (17) hintergreift.

3. Elektronischer Schlüssel (1) nach einem der vorhergehenden Ansprüche, **dadurch gekennzeichnet, dass** das Halteelement (9a, 9b) an seiner der offenen Seite des Halterahmens (10a, 10b) zugewandten Längskante (19) wenigstens einen Klemmansatz (18) aufweist, der nach Art eines Winkelbauteils ausgebildet ist, dessen erster Schenkel (20) sich senkrecht vom Halteelement (9a, 9b) in Richtung des Gehäuseelements (2) und dessen zweiter Schenkel (21) sich senkrecht zum ersten Schenkel (20) in Richtung der den Halterahmen (10a, 10b) aufweisenden Längskante (15) des Halteelements (9a, 9b) erstreckt.

4. Elektronischer Schlüssel (1) nach Anspruch 3, **dadurch gekennzeichnet, dass** im zusammengebauten Zustand des Schlüssels (1) der wenigstens eine als Winkelbauteil ausgebildete Klemmansatz (18) einen an dem Gehäuseelement (2) angeformten Gehäuseansatz (22) hintergreift.

5. Elektronischer Schlüssel (1) nach einem der vorhergehenden Ansprüche, **dadurch gekennzeichnet, dass** eine jeweilige Taste (3a, 3b) mit Rückhalteabschnitten (23) versehen ist, die sich auf ihrer dem Gehäuseelement (2) zugewandten Seite im Abstand zu dieser und parallel zur Betätigungsfläche (24) der Taste (3a, 3b) erstrecken.

6. Elektronischer Schlüssel (1) nach Anspruch 5, **dadurch gekennzeichnet, dass** das Halteelement (9a, 9b) komplementär zu entsprechenden Rückhalteabschnitten (23) einer jeweiligen Taste (3a, 3b) ausgebildete Verriegelungsstege (25) aufweist, die im zusammengebauten Zustand des Schlüssels (1) zumindest die Rückhalteabschnitte (23) einer jeweiligen Taste (3a, 3b) zwischen sich und dem Gehäuseelement (2) verspannen und festklemmen.

## Claims

1. An electronic key (1) comprising
at least one housing element (2) in which an electrical and/or electronic component is arranged and which comprises at least one button receiving section (5) and
at least one button element (3) with at least one button (3a, 3b) which on its side facing the housing element (2) is provided with an extension projection (4) for operating the component arranged in the housing element (2),
wherein the at least one button receiving section (5) is formed on one of the two longitudinal sides (8a, 8b) connecting the upper side (7a) and lower side (7b) of the at least one housing element (2), wherein the at least one button element (3) is applied on the at least one housing element (2) and covers the at least one button receiving section (5),
wherein on the longitudinal side (8a, 8b) of the housing element (2) having the button element (3) a clip-like holding element (9a, 9b) is provided which is attached to the housing element (2) and thereby fastens the button element (3) to the housing element (2)
wherein on the longitudinal side (8a, 8b) having the button element (3), the housing element (2) has a U-shaped holding frame (10a, 10b) projecting from the housing element (2) which is open on one side towards the upper side (7a) or lower side (7b) and interacts with the holding element (9a, 9b) for fastening on the housing element (2), and
wherein the holding frame (10a, 10b), at least on its sections extending from the upper side (7a) to the lower side (7b), is provided with holding recesses (11), wherein in the assembled state of the key (1) the holding element (9a, 9b) is pushed into the holding recesses (11) with holding projections (14) formed complementary to the holding recesses (11) on the face ends (12) of the holding element (9a, 9b)
**characterised in that**
the button receiving sections (5) are made of an elastically produced sealing element (6) so that on operating a button (3a, 3b) the sealing element (6) exerts a restoring force on the button (3a, 3b) and returns it to its initial position and
**in that** the holding element (9a, 9b) on its longitudinal edges (15) facing the holding frame (10a, 10b) has at least one retaining projection (16) which extends perpendicularly from the holding element (9a, 9b) in the direction of the housing element (2) and is designed to interact therewith.

2. The electronic key (1) according to claim 1 **characterised in that** in the assembled state of the key (1) the at least one retaining projection (16) of the holding element (9a, 9b) grips behind a fastening projection (17) which is formed on the housing element (2) and prevents a movement of the holding element (9a, 9b) in the direction of the upper side (7a) of the housing element (2).

3. The electronic key (1) according to any one of the preceding claims **characterised in that** the holding element (9a, 9b) on its longitudinal edge (19) facing the open side of the holding frame (10a, 10b) has at least one clamping projection (18) which is designed in the form of an angle component, the first arm (20) of which extends perpendicularly from the holding element (9a, 9b) in the direction of the housing element (2) and the second arm (21) of which extends perpendicularly to the first arm (20) in the direction of the longitudinal edge (15) of the holding element (9a, 9b) having the holding frame (10a, 10b).

4. The electronic key (1) according to claim 3 **characterised in that** in the assembled state of the key (1) the at least one clamping projection (18) designed in the form of an angle component grips behind housing projection (22) formed on the housing element (2).

5. The electronic key (1) according to any one of the preceding claims **characterised in that** a respective button (3a, 3b) is provided with retaining sections (23) which on their side facing the housing element (2) extent at a distance therefrom and in parallel to the fastening surface (24) of the button (3a, 3b).

6. The electronic key (1) according to claim 5 **characterised in that** the holding element (9a, 9b) has locking bars (25) complementary to corresponding retaining sections (23) of a respective button (3a, 3b) which in the assembled state of the key (1) at least tension and firmly clamp the retaining sections (23) of a respective button (3a, 3b) between them and the housing element (2).

## Revendications

1. Clé électronique (1), comportant
au moins un élément formant boîtier (2), dans lequel est placé un composant électrique et/ou électronique, et lequel comporte au moins un segment de logement de touches (5) et
au moins un élément formant touche (3) doté d'au moins une touche (3a, 3b), qui sur son côté faisant face à l'élément formant boîtier (2) est munie d'un embout de prolongement (4) servant à manoeuvrer le composant placé dans l'élément formant boîtier (2),
l'au moins un segment de logement de touches (5) étant façonné sur l'un des deux côtés longitudinaux (8a, 8b) reliant la face supérieure (7a) et la face inférieure (7b) de l'au moins un élément formant boîtier (2), l'au moins un élément formant touche (3) étant monté sur l'au moins un élément formant boîtier (2) et recouvrant l'au moins un segment de logement de touches (5),
sur le côté longitudinal (8a, 8b) de l'élément formant boîtier (2) qui comporte l'élément formant touche (3) étant prévu un élément de maintien (9a, 9b) réalisé sous la forme d'une agrafe, qui est fixé sur l'élément formant boîtier (2) et immobilise à cet effet l'élément formant touche (3) sur l'élément formant boîtier (2),
sur le côté longitudinal (8a, 8b) qui comporte l'élément formant touche (3), l'élément formant boîtier (2) comportant un cadre de maintien (10a, 10b) débordant de l'élément formant boîtier (2) et réalisé en forme de U, qui sur la face supérieure (7a) ou sur la face inférieure (7b) est unilatéralement ouvert et avec lequel l'élément de maintien (9a, 9b) coopère pour la fixation sur l'élément formant boîtier (2) et
au moins sur ses segments d'étendant de la face supérieure (7a) vers la face inférieure (7b), le cadre de maintien (10a, 10b) étant réalisé avec des évidements de maintien (11), lorsque la clé (1) est assemblée, l'élément de maintien (9a, 9b) étant inséré dans les évidements de maintien (11) par des embouts de maintien (14) réalisés en complémentarité des évidements de maintien (11) sur les extrémités frontales (12) de l'élément de maintien (9a, 9b),
**caractérisée en ce que**
les segments de logement de touches (5) sont formés par un élément d'étanchéité (6) réalisé en version élastique, de sorte que lors de la manoeuvre d'une touche (3a, 3b), l'élément d'étanchéité (6) exerce sur la touche (3a, 3b) une force de rappel et ramène celle-ci dans sa position initiale et
**en ce que** sur son arête longitudinale (15) qui fait face au cadre de maintien (10a, 10b), l'élément de maintien (9a, 9b) comporte au moins un embout de retenue (16) qui s'étend à la perpendiculaire de l'élément de maintien (9a, 9b) dans la direction de l'élément formant boîtier (2) et qui est conçu pour coopérer avec celui-ci.

2. Clé électronique (1) selon la revendication 1, **caractérisée en ce que** lorsque la clé (1) est assemblée, l'au moins un embout de retenue (16) de l'élément de maintien (9a, 9b) s'accrochant par l'arrière dans un embout d'immobilisation (17), façonné sur l'élément formant boîtier (2) et empêchant un déplacement de l'élément de maintien (9a, 9b) dans la direction de la face supérieure (7a) de l'élément formant boîtier (2).

3. Clé électronique (1) selon l'une quelconque des revendications précédentes, **caractérisée en ce que** sur son arête longitudinale (19) faisant face au côté ouvert du cadre de maintien (10a, 10b), l'élément de maintien (9a, 9b) comporte au moins un embout de serrage (18) qui est conçu à la manière d'un composant coudé, dont la première branche (20) s'étend à la perpendiculaire de l'élément de maintien (9a, 9b), dans la direction de l'élément formant boîtier (2) et dont la deuxième branche (21) s'étend à la perpendiculaire de la première branche (20), dans la direction de l'arête longitudinale (15) de l'élément de maintien (9a, 9b) qui comporte le cadre de maintien (10a, 10b).

4. Clé électronique (1) selon la revendication 3, **caractérisée en ce que** lorsque la clé (1) est assemblée, l'au moins un embout de serrage (18) réalisé sous la forme d'un composant coudé s'accroche par l'arrière dans un embout de boîtier (22) façonné sur l'élément formant boîtier (2).

5. Clé électronique (1) selon l'une quelconque des revendications précédentes, **caractérisée en ce qu'**une touche (3a, 3b) respective est munie de segments de retenue (23), qui sur leur côté faisant face à l'élément formant boîtier (2) s'étendent à la parallèle de la surface de manoeuvre (24) de la touche (3a, 3b) et avec un écart par rapport à celle-ci.

6. Clé électronique (1) selon la revendication 5, **caractérisée en ce que** l'élément de maintien (9a, 9b) comporte des barrettes de verrouillage (25) réalisées en complémentarité de segments de retenue (23) correspondants d'une touche (3a, 3b) respective, qui lorsque la clé (1) est assemblée, contraignent et serrent entre elles et l'élément formant boîtier (2) au moins les segments de retenue (23) d'une touche (3a, 3b) respective.
